# FASCICULE DE BREVET EUROPEEN

(11) **EP 0 576 324 B1**
(45) Date de publication et mention de la délivrance du brevet: **03.01.1996**
(21) Numéro de dépôt: 93401497.8
(22) Date de dépôt: 11.06.1993
(51) Int. Cl.: H01R 13/52

(54) **Passe-fils d'étanchéité et connecteur électrique comportant un tel passe-fils**
Abgedichtete Drahtdurchführung und elektrischer Steckverbinder mit einer solchen Drahtdurchführung
Sealing feed-through for wires and electrical connector comprising such a feed-through

(30) Priorité: 22.06.1992 FR 9207584
(43) Date de publication de la demande: 29.12.1993
(73) Titulaire: FRAMATOME CONNECTORS INTERNATIONAL, F-92084 Paris La Défense (FR)
(72) Inventeur: Ollivier, Jean-François, F-22230 Merdrignac (FR); Serizay, Dominique, F-72460 Sceaux sur Huine (FR); Louvet, Didier, F-44270 Marchecoul (FR)
(74) Mandataire: Fort, Jacques

(56) Documents cités:
- EP-A- 0 407 863
- WO-A-86/06883
- WO-A-87/05157
- FR-A- 2 287 096
- US-A- 3 260 983

## Description

La présente invention concerne les connecteurs électriques du type comprenant : un corps isolant percé de passages de réception destinés à des contacts munis chacun d'un fil de liaison ; et un passe-fils arrière, souvent appelé "grommet", en matériau élastomère, percé de plusieurs passages individuels pour les fils. Elle concerne plus particulièrement de tels passe-fils destinés à interdire l'entrée de polluants entre le passe-fils d'une part, les fils et le corps isolant d'autre part.

On utilise largement à l'heure actuelle des passe-fils comportant des passages individuels ayant des lèvres d'étanchéité circulaires s'appuyant sur le fil. Les fils peuvent être de diamètre très variable. Pour que l'étanchéité soit assurée pour une large plage de diamètre de fils, on est conduit à munir chaque passage d'au moins deux lèvres circonférentielles, dont l'une ménage un passage suffisamment faible pour garantir l'étanchéité sur les fils de petit diamètre, au risque d'être endommagée par l'insertion d'un fil de grand diamètre, tandis que l'autre lèvre, placée en arrière de la première, laisse libre un passage suffisamment grand pour accepter les fils de grand diamètre et s'appuyer de façon étanche sur eux.

Les passe-fils sont généralement réalisés par moulage. La complexité des broches requises pour constituer des passages ayant deux lèvres de diamètre différent rend le démoulage délicat et conduit à un pourcentage de rebuts élevé. Des lèvres peuvent en effet être détruites au cours du démoulage et lors de l'insertion des contacts. De plus, ce type de passe-fils ne peut être réalisé qu'avec un matériau élastomère à réticulation lente, qui n'est disponible qu'auprès d'un petit nombre de fournisseur.

On connait également (document WO 86/06883) un passe-fils en matériau élastomère dans lequel chaque passage de réception d'un conducteur est constitué par un tronçon tubulaire entouré par un jeu annulaire. Ce jeu annulaire ne peut être considéré comme équivalent à des chambres borgnes de volume libre entourant un tronçon d'étanchéité. Les jeux annulaires débouchent du côté où se trouve le tronçon annulaire d'étanchéité.

Le document EP-A-0 407 863 révèle un passe-fils analogue.

La présente invention vise notamment à fournir un passe-fils répondant mieux que ceux antérieurement connus aux exigences de la pratique, notamment en ce qu'il permet de constituer de façon simple des passages ayant une barrière d'étanchéité acceptant des fils de diamètre très variable.

L'invention propose dans ce but un passe-fils suivant la revendication 1 ou 2 la revendication 2 étant divisée en deux parties à l'égard de EP-A 0 407 803. Les chambres de volume libre peuvent communiquer uniquement avec une face du passe-fils. Lorsque, ce qui est le cas le plus fréquent, la face avant du passe-fils est solidarisée, généralement par collage, d'un corps isolant de connecteur, la face de communication des chambres choisie est avantageusement la face avant ; ainsi chaque chambre de volume libre constitue une poche d'air qui peut être mise sous pression et la diminution d'appui sur le fil, qui résulterait normalement de l'absence de matière à l'emplacement de la chambre, est compensée par l'augmentation de la pression de gaz qui règne dans la chambre. Ainsi, la pression d'appui sur chaque fil reste sensiblement constante sur toute la périphérie de ce dernier, ce qui maintient l'étanchéité.

L'invention est notamment applicable aux connecteurs dans lesquels le corps isolant et le passe-fils sont contenus dans un boîtier muni de moyens d'accouplement avec le boîtier d'un connecteur complémentaire, une coupelle arrière pouvant être prévue pour repousser le passe-fils vers l'avant.

La constitution qui vient d'être décrite permet de donner à la partie arrière constituant barrière d'étanchéité, une longueur beaucoup plus importante que celle des lèvres d'étanchéité traditionnelles, ce qui garantit un bon alignement du fil et réduit les risques (importants dans le cas d'un passe-fils traditionnel) de fuites provoquées par un défaut d'alignement.

Le passe-fils sera généralement constitué en matériau élastomère très peu compressible, mais suffisamment déformable pour que le matériau refoulé par la présence d'un fil de gros diamètre puisse se déplacer vers les chambres en transmettant les efforts : dans la pratique cela conduira généralement à donner à l'élastomère une dureté inférieure à 50 Shore.

L'invention sera mieux comprise à la lecture de la description qui suit d'un mode particulier de réalisation de l'invention, donné à titre d'exemple non limitatif. La description se réfère aux dessins qui l'accompagnent, dans lesquels :
- la figure 1 est une vue en coupe simplifiée d'un demi connecteur de type "rond" pouvant comporter un passe-fils suivant l'invention ;
- la figure 2 est une vue de détail à grande échelle montrant un fragment d'un passe-fils conforme à un mode particulier de réalisation de l'invention, utilisable dans le connecteur de la figure 1 ;
- la figure 3 est une vue d'avant d'un passe-fils destiné à un connecteur à dix contacts disposés en quinconce, du genre montré en figure 2 ;
- la figure 4 est une vue en coupe du passe-fils de la figure 3, en coupe suivant la ligne IV-IV de la figure 2.

Le connecteur montré en figure 1 a une constitution générale classique. Il est destiné à être accouplé à un connecteur complémentaire, pouvant avoir un passe-fils de même constitution.

Le connecteur 10 comporte un corps 12 en matériau isolant électrique dur, percé de passages 14 de réception de contacts 16 munis chacun d'un fil de liaison isolé 18. Dans le cas illustré sur les figures 3 et 4, le corps isolant 12 du connecteur comporte dix passages 14 disposés en quinconce, ce nombre n'étant pas limitatif. Les contacts représentés sont du type broche et retenus chacun contre un épaulement du corps isolant par des doigts élastiques appartenant à une bague 20 immobilisée dans le corps. Mais les contacts pourraient aussi bien être de type femelle et/ou immobilisés par d'autres moyens. Le corps isolant 12 est contenu dans un boîtier 22 muni de moyens, par exemple à vis ou à baïonnette, de fixation au boîtier d'un connecteur complémentaire.

La partie arrière du boîtier contient un passe-fils d'étanchéité 24 en matériau élastomère souple, percé de passages individuels destinés chacun à un fil 18, répartis suivant un même réseau que les passages du corps isolant 12.

Les passages du passe-fils 24 montré à titre d'exemple en figures 2 à 4 ont une partie arrière 26 présentant un chanfrein d'entrée 28 de forme générale conique et une partie avant 30 de grand diamètre, supérieur à celui des plus gros fils à insérer, suffisant pour loger le fût, et éventuellement une collerette, du contact engagé dans le passage correspondant 14 du corps isolant.

La partie arrière 26 est destinée à s'appliquer de façon étanche sur le fil et à le guider. Elle a en conséquence un diamètre au repos inférieur à celui du plus petit fil prévu pour être inséré à travers le passe-fils 24. Sa longueur à partir de la face arrière est en général comprise entre la moitié et les trois-quarts de la longueur du passe-fils. Elle peut cependant être plus courte pour éviter les phénomènes de capillarité.

Dans le passe-fils sont ménagés des chambres de volume libre ou d'expansion réparties autour des passages. Pour que la pression de contact de l'élastomère sur le fil contenu dans un passage soit à peu près régulière, il est souhaitable que ces chambres soient fermées. Il n'est pas possible de fabriquer directement par moulage de telles chambres. En conséquence, dans le cas d'un connecteur dont le passe-fils 24 est fixé de façon étanche, par exemple par collage, sur un corps isolant, il suffit que les chambres soient borgnes et ne s'ouvrent que sur la face avant. Dans le cas d'un connecteur rond où les passages sont disposés suivant un réseau triangulaire, les chambres 32 sont disposées, dans la partie centrale du passe-fils, au centre de chaque maille du réseau des passages. Chacun des passages centraux est en conséquence entouré de six chambres 32 disposées à 60° les unes des autres autour de l'axe du passage. En revanche les passages latéraux ne sont entourés que de quatre chambres.

Les chambres 32, constituant chambres d'expansion et de volume libre, sont destinées à absorber la déformation générée par le passage d'un fil dans la partie arrière 26 d'un passage. Pour cette raison, chaque chambre 32 peut présenter une zone arrière de grand diamètre, ayant une étendue axiale un peu plus faible que celle des parties arrières 26, et une zone avant 34 de diamètre réduit, juste suffisant pour livrer passage à une broche de moulage. L'élastomère constitutif du passe-fils étant très souple, le démoulage peut s'effectuer par élasticité. Le faible diamètre de la zone avant permet de laisser subsister de la matière entre elle et les parties 30 qui l'entourent. Dans le cas de connecteurs rectangulaires, les chambres peuvent avoir une section droite constante.

Comme le montre la figure 3, des trous supplémentaires 36 peuvent être percés dans la face avant du passe-fils de façon à constituer des éléments de détrompage. Un trou supplémentaire 38 (ou plusieurs) peut se substituer àune chambre d'expansion 32.

La disposition qui vient d'être décrite permet de donner une grande longueur à la partie arrière 26 destinée au guidage du fil. Le risque de fuites dû à un défaut d'alignement est en conséquence réduit. Du fait que les chambres 32 sont fermées lors de l'utilisation, la déformation de l'élastomère lorsqu'un fil traverse un passage provoque une augmentation de pression dans la chambre de sorte que la perte de pression par l'élastomère est compensée par l'effet de pression pneumatique. En conséquence, la pression qui s'exerce sur un fil reste homogène sur toute sa périphérie.

A titre d'exemple, on peut indiquer qu'un connecteur rond à dix contacts a été réalisé avec un passe-fils du genre décrit ci-dessus, destiné à constituer une liaison étanche sur des fils ayant un diamètre compris entre 1,8 et 2,4 mm. Les passages individuels étaient répartis suivant un réseau triangulaire ayant un pas de 3,3 mm et le diamètre au repos des parties arrières était de 0,83 mm. Les chambres de volume libre étaient réparties suivant un réseau hexagonal avec un pas de 2,04 mm. Les chambres de volume libre, d'un diamètre de 1,30 mm débouchaient par une zone avant de 0,6 mm de diamètre.

## Revendications

1. Passe-fils d'étanchéité pour connecteur électrique, en matériau élastomère, percé de plusieurs passages individuels parallèles entre eux et répartis suivant un réseau régulier à deux dimensions, ayant une partie arrière (26) d'étanchéité de diamètre réduit, occupant une fraction de la longueur des passages et percé de chambres borgnes de volume libre (32) destinées à recevoir l'élastomère refoulé à partir des passages lorsque ces derniers contiennent un fil et communiquant uniquement avec la face avant du passe-fils, chaque partie arrière d'étanchéité étant entourée de plusieurs chambres.

2. passe-fils d'étanchéité pour connecteur-électrique, en matériau élastomère, percé de plusieurs passages individuels parallèles entre eux et répartis suivant un réseau régulier à deux dimensions, ayant une partie (26) d'étanchéité de diamètre réduit et percé de chambres borgnes de volume libre (32) destinées à recevoir l'élastomère refoulé à partir des passages lorsque ces derniers contiennent un fil caracterisé en ce que les chambres borgnes sont disposées au centre de chaque maille du réseau des passages.

3. Passe-fils selon la revendication 2, caractérisé en ce que les chambres de volume libre (32) communiquent uniquement avec la face avant du passe-fils.

4. Passe-fils selon la revendication 3, caractérisé en ce que sa face avant est solidarisée d'un corps isolant (12) percé de passages de réception de contacts, fermant lesdites chambres.

5. Passe-fils selon l'une quelconque des revendications 1 à 4, caractérisé en ce que les passages individuels ont une partie avant (30) de diamètre supérieur à celui de la partie arrière et en ce que lesdites chambres de volume libre présentent une zone arrière de grand diamètre (30), au droit des parties d'étanchéité (26) des passages individuels.

6. Passe-fils selon l'une quelconque des revendications précédentes, caractérisé en ce que ladite partie d'étanchéité (26) s'étend, à partir de l'arrière du passe-fils, sur une distance comprise entre la moitié et les trois-quarts de la longueur du passe-fils.

7. Passe-fils selon l'une quelconque des revendications 1 à 4, caractérisé en ce que les chambres de volume libre présentent une section droite constante.

8. Connecteur comprenant un corps isolant (12) percé de passages de réception (14) destinés à des contacts munis chacun d'un fil de liaison et un passe-fils arrière en matériau élastomère, suivant l'une quelconque des revendications précédentes.

## Patentansprüche

1. Abgedichtete Drahtdurchführung für elektrische Steckverbinder, aus Elastomermaterial, mit mehreren einzelnen, zueinander parallelen und gemäß einem regelmäßigen zweidimensionalen Netz verteilten Durchgängen, die einen hinteren Dichtungsbereich (26) mit geringem Durchmesser aufweisen, der einen Teil der Länge der Durchgänge ausmacht, sowie mit Sackkammern mit einem Freiraum (32), die vorgesehen sind, um das aus den Durchgängen verdrängte Elastomer aufzunehmen, wenn letztere einen Draht enthalten, und die lediglich mit der Vorderseite der Drahtdurchführung verbunden sind, wobei jeder hintere Dichtungsbereich von mehreren Sackkammern umgeben ist.

2. Abgedichtete Drahtdurchführung für elektrische Steckverbinder, aus Elastomermaterial, mit mehreren einzelnen, zueinander parallelen und gemäß einem regelmäßigen zweidimensionalen Netz verteilten Durchgängen, die einen Dichtungsbereich (26) von geringem Durchmesser aufweisen, sowie mit Sackkammern mit einem Freiraum (32), die vorgesehen sind, um das aus den Durchgängen verdrängte Elastomer aufzunehmen, wenn letztere einen Draht enthalten,
dadurch gekennzeichnet, daß
die Sackkammern in der Mitte einer jeden Masche des Netzes von Duchgängen angeordnet sind.

3. Drahtdurchführung nach Anspruch 2, dadurch gekennzeichnet, daß die Kammern mit dem Freiraum (32) lediglich mit der Vorderseite der Drahtdurchführung verbunden sind.

4. Drahtdurchführung nach Anspruch 3, dadurch gekennzeichnet, daß ihre Vorderseite mit einem Isolatorkörper (12) verbunden ist, durch den Durchgänge zur Aufnahme von Kontakten verlaufen und der die Kammern verschließt.

5. Drahtdurchführung nach einem der Ansprüche 1 bis 4, dadurch gekennzeichnet, daß die einzelnen Durchgänge einen vorderen Bereich (30) mit größerem Durchmesser als der hintere Bereich haben, und daß die Sackkammern einen hinteren Abschnitt mit großem Durchmesser (30) in Höhe der Dichtungsbereiche (26) der einzelnen Durchgänge aufweisen.

6. Drahtdurchführung nach einem der vorhergehenden Ansprüche, dadurch gekennzeichnet, daß der Dichtungsbereich (26) sich von der Rückseite der Drahtdurchführung ausgehend über eine Länge von zwischen der Hälfte und Dreivierteln der Länge der Drahtdurchführung erstreckt.

7. Drahtdurchführung nach einem der Ansprüche 1 bis 4, dadurch gekennzeichnet, daß die Kammern mit dem Freiraum einen konstanten Querschnitt aufweisen.

8. Steckverbinder mit einem Isolatorkörper (12), der Aufnahmedurchgänge (14) für Kontakte aufweist, die jeweils mit einem Anschlußdraht und einer dahinterliegenden Drahtdurchführung aus Elastomermaterial nach einem der vorhergehenden Ansprüche versehen sind.

## Claims

1. A sealing grommet for electrical connector, made of elastomer material, formed with a plurality of mutually parallel individual passages distributed in a regular two-dimensional array, each passage having a rear sealing portion (26) of smaller diameter, over part of the length of the passages, and formed with free-volume blind chambers (32) for receiving the elastomer displaced from the passages when wires are located in the passages, which chambers only communicate with a front face of the grommet, each rear sealing portion being surrounded by a plurality of chambers.

2. A sealing grommet for electrical connector, made of elastomer material, formed with a plurality of mutually parallel individual passages distributed in a regular two-dimensional array, each passage having a sealing portion (26) of smaller diameter, and formed with free-volume blind chambers for receiving elastomer displaced from the passages when wires are located in the passages, characterized in that the blind chambers are located at the center of each individual pattern in the passage array.

3. A sealing grommet according to claim 2, characterized in that the free-volume chambers (32) only open into a front face of the grommet.

4. Grommet according to claim 3, characterized in that the front face thereof is fast with an insulating body (12) formed with passages for receiving contacts and closing said chambers.

5. Grommet according to any one of the preceding claims, characterized in that the individual passages have a front portion (30) whose diameter is higher than that of the rear portion and in that said free-volume chambers have a large diameter rear zone (30) confronting the sealing portions (26) of the individual passages.

6. Grommet according to any one of the preceding claims, characterized in that said sealing portion (26) extends, from the rear of the grommet, over a distance which is comprised between one half and three-quarters of the length of the grommet.

7. Grommet according to any one of claims 1-4, characterized in that the free-volume chambers have a constant cross-section.

8. Connector comprising an insulating body (12) formed with reception passages (14) for receiving contacts each with a connecting wire and comprising a rear grommet of elastomer material according to any one of the preceding claims.
